# EUROPÄISCHE PATENTSCHRIFT

(11) **EP 0 156 249 B1**
(45) Veröffentlichungstag und Bekanntmachung des Hinweises auf die Patenterteilung: **24.08.1988**
(21) Anmeldenummer: 85102880.3
(22) Anmeldetag: 13.03.1985
(51) Int. Cl.: A44C 11/02, F16B 45/04

(54) **Schliessvorrichtung, insbesondere für Schmuckketten**
Fastener, especially for jewellery chains
Fermoir, en particulier pour chaîne de bijouterie

(30) Priorität: 14.03.1984 DE 3409343
(43) Veröffentlichungstag der Anmeldung: 02.10.1985
(73) Patentinhaber: Etienne Aigner AG, D-8000 München 70 (DE)
(72) Erfinder: Jung, Albert, D-8000 München 70 (DE)
(74) Vertreter: Altenburg, Udo, Dipl.-Phys.

(56) Entgegenhaltungen:
- CH-A- 218 138
- CH-A- 257 187
- FR-A- 2 285 100
- GB-A- 411 715
- US-A- 3 350 753
- US-A- 4 329 765

## Beschreibung

Schließvorrichtungen für Schmuckketten sind im Stand der Technik bekannt. Sie werden üblicherweise in der Form von zwei Ringen ausgeführt, wobei der eine Ring ganz oder teilweise rohrförmig ausgebildet und an einer Stelle unterbrochen ist, um die Einführung des zweiten Ringes zum Öffnen und Schließen zu ermöglichen. Die Öffnung wird mit einem Element mit kleinerem Querschnitt verschlossen, das in dem rohrförmigen Teil des ersten Ringes beweglich geführt und durch die Wirkung einer elastischen Vorrichtung in die Schließstellung gedrückt wird. Zum Öffnen des Schließelementes ist üblicherweise ein kleiner Vorsprung angeordnet, der mit dem Finger oder dem Fingernagel bewegt wird.

Die Betätigung eines solchen Verschlusses ist vergleichsweise mühsam, da die Abmessungen klein gehalten werden müssen, um den ästhetischen Gesamteindruck des Schmuckstücks nicht über Gebühr zu stören und bereitet insbesondere Personen mit beeinträchtigtem Nahsehvermögen, z. B. aufgrund einer altersbedingten Weitsichtigkeit, erhebliche Schwierigkeiten.

Mit der US-A-3 350 753 ist eine Schließvorrichtung für Schmuckketten gemäß dem Oberbegriff des Anspruchs 1 bekannt geworden.

Bei dieser bekannten Ausführung wird der Kontakt zwischen dem Flächenelement und dem daran anliegenden Teil der Federschließe ausschließlich durch Reibung bewirkt, wobei die Normalkraft für diese Reibbelastung durch die Feder aufgebracht werden muß. Das rohrförmige Element benötigt deshalb entweder eine verhältnismäßig lange Führung, oder er muß mit einer relativ hohen Federkraft in die Schließstellung gepreßt werden, um seitliche Bewegungen des Stiftes zu vermeiden.

Die vorliegende Erfindung stellt sich die Aufgabe, die Nachteile des Standes der Technik zu vermeiden und eine Schließvorrichtung zu schaffen, durch die die vorstehend angeführten Nachteile des Standes der Technik vermieden werden und die eine zuverlässige und sichere Funktion ermöglicht.

Diese Aufgabe wird erfindungsgemäß durch den Gegenstand des Anspruchs 1 gelöst.

Vorteile, Merkmale und Anwendungsmöglichkeiten der vorliegenden Erfindung ergeben sich aus den Unteransprüchen sowie aus der nachfolgenden Beschreibung von Ausführungsbeispielen in Verbindung mit der Zeichnung. Darin zeigen:
Fig. 1 und 2 eine Ausführungsform der erfindungsgemäßen Schließvorrichtung mit einem Teilschnitt der Federschließe und einer zugehörigen Ausführungsform des zweiten Elementes.
Fig. 3 bis 6 verschiedene Ausführungsformen des zweiten, in die Federschließe eingreifenden Elementes.

Ein Ausführungsbeispiel der vorliegenden Erfindung wird in Fig. 1 gezeigt. Bei dieser Bauart bleibt die Federschließe 30 auch beim Einführen des zweiten Elementes 50 geschlossen; die Schließwirkung wird dadurch hervorgerufen, daß bei entsprechender Betätigung der Federschließe 30 ein Bereich mit vermindertem Querschnitt freigegeben wird, so daß ein mit einer entsprechenden Öffnung versehenes zweites Element 50 darübergeschoben werden kann.

Die Federschließe 30 besteht aus einem ersten Schenkel 31 und aus einem rohrförmig ausgebildeten zweiten Schenkel 32. In dem rohrförmig gestalteten zweiten Schenkel 32 wird ein weiteres rohrförmig gestaltetes Element 33 längsbeweglich geführt. Das Element 33 schließt mit einer kreisförmig gestalteten Platte 34 ab. Das rohrförmige Element 33 wird mittels der Feder 35, die in geeigneter Weise mit dem Rohr verbunden ist, wobei sie auch ein Stück in dieses Rohr 33 hineinragen kann, gegen das Ende 37 des Bogens 36 gedrückt. In dieses Ende des Bogens 36 ist in geeigneter Weise ein Stift 38 eingelassen, der eine zweite Führung für das rohrförmige Element 33 bildet, und dessen Länge so bemessen ist, daß er auch bei der weitest möglichen Verschiebung des rohrförmigen Elementes 33 noch im Kontakt mit diesem Element steht. Die Federschließe 30 innerhalb des Bogens 36 weist eine Ausnehmung 39 auf, um den Bewegungsspielraum des zweiten Elementes 50 zu erhöhen. Das Öffnen und Schließen der Schließvorrichtung geschieht folgendermaßen: Das zweite Element 50 wird in geeigneter Weise an die Schließe herangeführt, wobei die Öffnung der Federschließe 30 zugewandt sein muß. Durch Druck auf den nach außen überstehenden Teil 34' der Platte 34 wird die Platte mit dem rohrförmigen Element nach unten geschoben. Dadurch ist der Stift 38 freigegeben, über den die Öffnung 52 des zweiten Elementes 50 geschoben wird. Anschließend wird die Druckausübung auf die Platte 34 beendet, so daß sich das rohrförmige Element 33 infolge der Wirkung der Feder 35 wieder in die Ausgangsstellung zurückbewegt und dabei das zweite Element 50 in den Bogen 36 schiebt. Da die Öffnung 52 des zweiten Elementes 50 so bemessen wird, daß das Element 50 zwar über den Stift 38, nicht aber über den Bogen 36 geschoben werden kann, wird das zweite Element in dieser Stellung gehalten.

Breite Gestaltungsmöglichkeiten ergeben sich für das mit der Federschließe 30 gemäß Fig. 1 zusammenwirkende zweite Element 70. Einige mögliche Ausführungsformen sind in den Fig. 3 bis 6 dargestellt. Es ist eine Ausnehmung oder Bohrung 71 erforderlich, die mindestens so groß bemessen sein muß, daß der Bogen 36 der Federschließe 30 hier eingreifen kann. Diese Bohrung 71 muß mit einer Öffnung 72 verbunden sein, die breit genug sein muß, um über den Stift 38 geschoben werden zu können, die jedoch nicht breiter als die schmalste Stelle des Bogens 36 sein darf. Es können ferner entsprechende Vorrichtungen vorgesehen werden, die zur Verbindung mit der übrigen Kette erforderlich sind.

Die Vielfalt der möglichen Ausführungsformen der erfindungsgemäßen Schließvorrichtung erlaubt eine weitgehende Anpassung an die jeweilige Schmuckkette, so daß die Schließvorrichtung im gesamten Bereich von der einfachen Metallgliederkette bis hin zur Perlenkette eingesetzt werden kann. Vielfältige Variationsmöglichkeiten ergeben sich auch bei der Wahl des für die Schließvorrichtung verwendeten Materials.

Entsprechend dem gewünschten Einsatz kann hier sowohl ein Werkstoff aus rostfreiem Stahl als auch ein Werkstoff der übrigen Schmuckwerkstoffe wie Silber, Gold oder Platin bzw. eine Legierung dieser Werkstoffe verwendet werden. Aber auch in der Schmuckindustrie bislang wenig gebräuchliche Materialien wie z. B. Titan oder eine Titanlegierung können Verwendung finden. Einer Beschränkung hinsichtlich des Werkstoffes ist lediglich die elastische Vorrichtung, die Feder 35 beim Ausführungsbeispiel gemäß Fig. 1 unterworfen. Hier muß auf einen Werkstoff zurückgegriffen werden, der über ausreichende Elastizitäts- und Festigkeitseigenschaften verfügt.

## Patentansprüche

1. Schließvorrichtung, insbesondere für Schmuckketten, mit einem ersten, als Federschließe ausgebildeten Element (30) mit im wesentlichen U-förmiger Gestaltung und einem zweiten Element (50, 70), das in diese Federschließe (30) eingreift, wobei in einem rohrförmig ausgebildeten Schenkel (32) der Federschließe (30) ein weiteres rohrförmiges Element (33) geführt wird, das in geeigneter Weise mit einer senkrecht dazu angeordneten Platte (34) verbunden ist, die zur Betätigung der Öffnungs- und Schließfunktion der Federschließe in Längsrichtung des Schenkels bewegt werden kann und durch die Wirkung einer elastischen Vorrichtung in die Schließstellung der Federschließe gedrückt wird, und wobei das zweite Element (50, 70) so ausgebildet ist, daß die das Öffnen und Schließen der Federschließe veranlassende Längsbewegung des Flächenelementes durch dieses zweite Element betätigt werden kann, dadurch gekennzeichnet, daß das zweite rohrförmige Element (33) zusätzlich durch einen in das Rohrinnere hineinragenden Stift (38) geführt wird, der fest mit der Federschließe (30) verbunden ist und dessen Länge so bemessen ist, daß er auch bei der weitest möglichen Verschiebung des rohrförmigen Elementes (33) noch im Kontakt mit diesem Element steht und

daß das zweite Element (50, 70) so ausgebildet ist, daß es mindestens eine Ausnehmung (51, 71) aufweist, in die der Bogen (36) der Federschließe (30) eingreifen kann und daß diese Ausnehmung mit einer Öffnung (52, 72) in Verbindung steht, deren kleinster Abstand mindestens so groß ist, daß das zweite Element (50, 70) über den Stift (38) geschoben werden kann, aber andererseits nicht so groß ist, daß der Bogen (36) der Federschließe (30) durch diese Öffnung durchgeführt werden kann.

2. Schließvorrichtung gemäß Anspruch 1, dadurch gekennzeichnet, daß eines der beiden Elemente (30, 50) mindestens teilweise aus einem Silber enthaltenden Werkstoff besteht.

3. Schließvorrichtung gemäß Anspruch 1 bis 2, dadurch gekennzeichnet, daß eines der beiden Elemente (30, 50) mindestens teilweise aus einem Gold enthaltenden Werkstoff besteht.

4. Schließvorrichtung gemäß Anspruch 1 bis 3, dadurch gekennzeichnet, daß eines der beiden Elemente (30, 50) mindestens teilweise aus einem Platin enthaltenden Werkstoff besteht.

5. Schließvorrichtung gemäß Anspruch 1 bis 4, dadurch gekennzeichnet, daß eines der beiden Elemente (30, 50) mindestens teilweise auf einem Titan enthaltenden Werkstoff besteht.

6. Schließvorrichtung gemäß Anspruch 1 bis 5, dadurch gekennzeichnet, daß eines der beiden Elemente (30, 50) mindestens teilweise aus einem Eisen enthaltenden, nicht rostenden Werkstoff besteht.

## Claims

1. Fastener, particularly for jewellery chains, with a first element (30) formed as spring closure having a substantially U-shaped form and a second element (50, 70) which engages said spring closure (30), where a tube-shaped leg (32) of the spring closure (30) guides a further tube-shaped element (33) therein, which is connected in a suitable way to a plate (34) perpendicular thereto, and which is moveable in the longitudinal direction of the leg actuating the opening and closing function of the spring closure being biased in the closed position of the spring closure through the action of a resilient means, said second element (50, 70) being so formed that the longitudinal movement of the flat element causing the opening and closing of the spring closure can be actuated by said second element, characterized in that, the second tube-shaped element (33) is additionally guided by a rod (38) extending into the tube interior, which is fixed to the spring closure (30) and whose length is such that it even at the furthest possible displacement of the tube-shaped element (33), it remains in contact with this element and

that the second element (50, 70) is formed to have at least one opening for engaging the bow (36) of the spring closure (30) and that said opening joins an opening (52, 72) whose smallest spacing is at least so large that the second element (50, 70) can pass over the rod (38), but on the other hand is not so large that the bow (36) of the spring closure (30) can pass through this opening.

2. Fastener in accordance with claim 1 characterized in that one of the two elements (30, 50) at least partially consists of a silver containing material.

3. Fastener in accordance with claims 1 and 2 characterized in that one of the two elements (30, 50) at least partially consists of a gold containing material.

4. Fastener in accordance with claims 1 to 3, characterized in that one of the two elements (30, 50) at least partially consists of a platinum containing material.

5. Fastener in accordance with claims 1 to 4, characterized in that one of the two elements (30, 50) at least partially contains a titanium containing material.

6. Fastener in accordance with claims 1 to 5 characterized in that one of the two elements (30, 50) at least partially consists of an iron containing non-rusting material.

## Revendications

1. Fermoir, en particulier pour chaînes de bijouterie, composé d'un premier élément (30) essentiellement en forme de U réalisé en tant que fermeture à ressort et d'un deuxième élément (50, 70) qui rentre dans cette fermeture à ressort (30), un autre élément tubulaire (33) étant guidé dans une branche tubulaire (32) de la fermeture à ressort (30), cet élément étant relié de façon appropriée à une plaque (34) posée verticalement et pouvant être actionnée dans le sens longitudinal de la branche en vue de l'ouverture et de la fermeture de la fermeture à ressort et pouvant être poussée dans la position de fermeture de la fermeture à ressort par actionnement d'un dispositif élastique, le deuxième élément (50, 70) étant réalisé de façon à ce que le mouvement longitudinal de l'élément de surface entraînant l'ouverture et la fermeture de la fermeture à ressort puisse être actionné par ce deuxième élément,

caractérisé en ce que le deuxième élément tubulaire (33) est en plus guidé par une cheville (38) se trouvant à l'intérieur du tube et qui est reliée de façon ferme à la fermeture à ressort (30) et dont la longueur a une dimension telle qu'elle est aussi encore en contact avec cet élément lors du plus grand déplacement possible de l'élément tubulaire (33) et

en ce que le deuxième élément (50, 70) est réalisé de façon telle qu'il présente au moins un évidement (51,71 ) dans lequel l'arc (36) de la fermeture à ressort (30) peut rentrer et en ce que cet évidement est en relation avec une ouverture (52, 72) dont l'écart le plus petit est au moins assez grand pour que le deuxième élément (50, 70) puisse être retiré de la cheville (38), mais qui d'un autre côté n'est pas trop grand pour que l'arc (36) de la fermeture à ressort puisse être introduit par cette ouverture.

2. Fermoir selon la revendication 1, caractérisé en ce qu'un des deux éléments (30, 50) comprend au moins en partie un matériau contenant de l'argent.

3. Fermoir selon l'une quelconque des revendications 1 à 2, caractérisé en ce qu'un des deux éléments (30, 50) comprend au moins en partie un matériau contenant de l'or.

4. Fermoir selon l'une quelconque des revendications 1 à 3, caractérisé en ce qu'un des deux éléments (30, 50) comprend au moins en partie un matériau contenant du platine.

5. Fermoir selon l'une quelconque des revendications 1 à 4, caractérisé en ce qu'un des deux éléments (30, 50) comprend au moins en partie un matériau contenant du titane.

6. Fermoir selon l'une quelconque des revendications 1 à 5, caractérisé en ce qu'un des deux éléments (30, 50) comprend au moins un matériau ne rouillant pas et contenant du fer.
